# FASCICULE DE BREVET EUROPEEN

(11) **EP 0 107 177 B1**
(45) Date de publication et mention de la délivrance du brevet: **29.07.1987**
(21) Numéro de dépôt: 83110438.5
(22) Date de dépôt: 19.10.1983
(51) Int. Cl.: G04B 19/26

(54) **Pièce d'horlogerie**
Uhrenteil
Timepiece

(30) Priorité: 27.10.1982 CH 6262/82
(43) Date de publication de la demande: 02.05.1984
(73) Titulaire: Erard, Raoul-Henri, CH-2300 La Chaux-de-Fonds (CH)
(72) Inventeur: Erard, Raoul-Henri, CH-2300 La Chaux-de-Fonds (CH)
(74) Mandataire: Micheli, Michel-Pierre

## Description

On connaît des pièces d'horlogerie avec indicateur des phases de la lune. Tous ces organes indicateurs comprennent différentes figures (Décalquées) de la lune qui défilent sous un guichet du cadran.

Une telle pièce d'horlogerie est par exemple décrite dans le brevet FR-A-2. 500.181 qui comporte un indicateur des phases de lune formé par un affichage particulier comprenant un guichet fixe derrière lequel se déplace un disque muni d'un cercle de lune, ce disque effectuant un tour complet en un mois lunaire.

Le brevet WO-A-82/3472 décrit une horloge astronomique comprenant un indicateur des phases de lune pivoté coaxialement à l'aiguillage.

Le brevet FR-A-348 040 décrit également une horloge astronomique comportant un indicateur des phases de lune présentant un disque muni de lunes tournant derrière un cadran muni d'un guichet circulaire et d'une ligne d'horizon. L'indicateur de phase de lune est excentré par rapport au mouvement.

Le brevet CH-A-265 569 décrit une pièce d'horlogerie avec calendrier et phase de lune munie d'un mécanisme de correction permettant de régler l'indication de la phase de lune par rapport à l'aiguillage.

La pièce d'horlogerie selon l'invention se différencie des pièces d'horlogerie connues par le fait que non seulement le dessin figurant la lune change constamment de forme en fonction du temps pour aboutir à une forme circulaire, pleine, après chaque période correspondant au mois lunaire, mais qu'en plus ce dessin figurant la lune acccomplit une rotation autour d'un axe durant un temps correspondant à deux passages successifs de la lune au méridien d'un lieu déterminé pour afficher la position de la lune dans le ciel en fonction de l'heure.

Les figures 1 et 2 représentent, respectivement en coupe et en plan, une forme d'exécution, non exclusive, d'une pièce d'horlogerie selon l'invention.

Sur la figure 1, on remarque le mouvement 1, pouvant être un mouvement mécanique ou un mouvement électronique supportant la plaque complémentaire 2 sur laquelle est fixé le cadran 3 au-dessus duquel se déplacent les aiguilles des secondes 4. A, des minutes 4. B et des heures 4. C. La roue des heures 5, qui effectue un tour en douze heures, porte un pignon de lune 6 de 43 dents, chassé, autour duquel est pivoté librement un pignon des phases de lune 7 également de 43 dents qui est rendu solidaire de la roue des heures par un ressort de friction 8, annulaire. Un ressort cliquet du pignon des phases de la lune 9 immobilise ce dernier lorsque la roue des heures est déplacée dans le sens contraire des aiguilles de la montre, par exemple lors d'une mise à l'heure négative. Le renvoi de lune 10 et le renvoi des phases de la lune 11 pivotent autour de l'axe 12 et servent essentiellement à déterminer le sens de rotation de l'organe indicateur des phases de la lune pivotant autour de l'axe 15, maintenu par le tenon de l'organe indicateur 16 et apparaissant dans le guichet circulaire 3. A du cadran. Cet organe indicateur comprend le disque de lune 13 de 89 dents comprenant le guichet de lune 13. A, circulaire et un fraisage d'équilibrage 13. B (Essentiellement pour les mouvements électroniques). Ce disque de lune effectue un tour en 89413,95 secondes en fonction des rapports d'engrenages choisis, soit en retardant de 16.05 secondes par rapport à la valeur théorique de 89430 secondes, soit 24 h. 50' 30" de la période entre deux passages successifs de la lune au méridien d'un lieu, ce qui est parfaitement acceptable pour ce type d'indicateur. Le disque des phases de la lune 14 de 90 dents effectue un déplacement angulaire (Négatif) de 120° par rapport au disque de lune aucours d'une période d'un mois lunaire soit durant 29 j. 12 h. 44' 2,8" avec une précision de 0,2 pour mille (Erreur due au rapport d'engrenage choisi) parfaitement acceptable. La face supérieure du disque des phases de la lune comprend une zone brillante (Couleur de la lune) sur laquelle sont décalqués trois cercles équidistants, correspondant dans leurs dimensions au guichet de lune, d'une couleur foncée (Couleur du ciel).

La couleur de la face supérieure du disque de lune est assortie et semblable à celle des cercles de lune 14. B de telle sorte que, lorsque le guichet de lune est parfaitement superposé à un cercle de lune, aucune image de la lune ne soit visible (Nouvelle lune obscurcie), puis au fur et à mesure de l'avance des jours, le D de la lune croissante apparaît en changeant régulièrement et constamment de forme pour apparaître pleine, deux cercles de lune étant alors tangents au pourtour du guichet de lune, seulement durant le jour où la lune est pleine.

Un filtre d'horizon 17, coloré, centré par des encoches 19 et 20 détermine une zone située au-dessous de la ligne d'horizon 18 de telle sorte que la partie de la lune visible dans le guichet de lune prenne une couleur particulière lorsqu'elle se trouve au-dessous de l'horizon. D'autre part ce filtre se prolonge entre les renvois et les pignons afin d'éviter toute interférence entre les trains d'engrenages supérieurs et inférieurs, ce qui permet alors de réaliser un mécanisme particulièrement plat.

Parmi d'autres détails d'exécution particuliers on peut préciser le fait d'utiliser les trous de pied de cadran 21 et 22 pour fixer à l'aide de tubes la plaque sur le mouvement, ladite plaque pouvant également porter, dans son épaisseur, d'une part une loupe 24 agrandissant les indications portées par l'indicateur de quantième 23 apparaissant dans le guichet 3. B et, d'autre part, une marque apparaissant dans le guichet 3. C.

L'organe indicateur décrit à titre d'exemple constitue un système animé reproduisant parfaitement tant le mouvement de la lune par rapport à la terre que l'évolution de son aspect au cours de ses différentes phases.

La synchronisation s'effectue par les organes de mise à l'heure du mouvement en agissant dans le sens positif pour obtenir la position relative du guichet de lune par rapport aux aiguilles, puis en agissant dans le sens négatif pour régler l'aspect de la lune en fonction du quartier qu'elle occupe, la remise en place définitive étant alors opérée positivement. Cette façon de faire a l'avantage de ne pas nécessiter d'organes de correction particuliers. Dans un tel cas, on peut alors prévoir d'entraîner les deux pignons à friction sur la roue des heures et concevoir un dispositif particulier de correction bloquant, au choix, soit le disque des lunes, soit le disque des phases de la lune. Enfin, il est possible de modifier la précision du mécanisme décrit en modifiant encore les rapports et en utilisant des engrenages différentiels.

Enfin, une forme d'exécution particulière peut être réalisée avec les deux organes indicateurs constitués par des couronnes comprenant une denture intérieure pivotant autour d'un noyau et entraînées chacune par un pignon supporté par la roue des heures. Le centre de la lune effectuant alors une circonférence restant constamment éloignée du centre du cadran, et de l'aiguillage, tout en ayant un centre de révolution excentré par rapport à l'aiguillage. L'esthétique du cadran ainsi obtenu peut être modifié à volonté en choisissant un diamètre de la lune déterminé et, un nombre plus ou moins grand de cercles de lune pour l'organe inférieur.

## Revendications

1. Pièce d'horlogerie comprenant un mouvement et un indicateur des phases de la lune formé d'un affichage comprenant un guichet derrière lequel se déplace un disque muni d'au moins un cercle de lune entraîné en rotation de manière à ce que la pleine lune apparaisse successivement après chaque période correspondant au mois lunaire, caractérisée par le fait qu'elle comprend deux organes indicateurs (13, 14), concentriques, superposés et parallèles au mouvement ; des moyens (5, 6, 10 ; 5, 7, 11) pour entraîner simultanément ces deux organes indicateurs (13, 14) en rotation l'un par rapport à l'autre de telle sorte que, respectivement, l'organe inférieur (14) dit des phases de la lune comprenant une face supérieure ayant la couleur de la lune et au moins un cercle (14B) ayant la couleur du ciel, ce cercle (148) apparaissant progressivement à travers le guichet de lune (13A), de diamètre correspondant à celui du cercle (14B), de l'organe supérieur (13) dit de lune dont la face visible a la couleur du ciel, afin de dessiner la forme visible représentant la figure de la lune en fonction du jour lunaire en cours, la pleine lune apparaissant successivement après chaque période correspondant au mois lunaire, alors que le guichet de lune (13A) dans lequel apparaît la figure de la lune, se déplace à une vitesse synchronisée en fonction du jour moyen lunaire afin de permettre la détermination de la position de la lune dans le ciel ainsi que son heure de passage au méridien d'un lieu déterminé.

2. Pièce d'horlogerie selon la revendication 1, caractérisée par le fait qu'elle comprend un indicateur d'horizon (17) apparaissant dans le guichet de lune (13A) lorsque la figure de la lune passe au-dessous de la ligne d'horizon (19, 20) afin de modifier l'aspect de la zone colorée.

3. Pièce d'horlogerie selon la revendication 1, caractérisée par le fait que les organes indicateurs (13, 14) pivotent coaxialement à l'aiguillage.

4. Pièce d'horlogerie selon la revendication 1, caractérisée par le fait que les deux organes indicateurs (13, 14) sont constitués par des couronnes ayant une denture intérieure pivotant autour d'un noyau-support et entraînées, chacune, par un pignon (6, 7) solidaire de la roue des heures (5).

5. Pièce d'horlogerie selon la revendication 4, caractérisée par le fait que les organes indicateurs (13, 14) sont excentrés par rapport à l'aiguillage.

6. Pièce d'horlogerie selon la revendication 4, caractérisée par le fait que la fonction de correction et de réglage s'effectue par la tige de mise à l'heure, en position de mise à l'heure, les deux organes indicateurs (13, 14) étant entraînés simultanément avec les aiguilles (4A, 4B, 4C) lorsque celles-ci tournent dans le sens positif, alors que seul l'organe indicateur supérieur (13) tourne négativement avec les aiguilles (4A, 4B, 4C) lorsque celles-ci tournent en sens négatif, l'organe indicateur inférieur (14) restant immobile afin de permettre le réglage de la phase de la lune.

## Claims

1. Time piece comprising a movement and a moon phases indicator formed of a display comprising a window behind which a disc provided with at least one moon circle moves, driven in rotation in such a way that the full moon is visible successively after each period corresponding to a moon month, characterized by the fact that it comprises two display members (13,14), concentric, superimposed and parallel to the movement ; means (5, 6, 10 ; 5, 7, 11) to simultaneously drive these two display members (13, 14) in rotation the one with respect to the other so that, respectively, the lower member (14) said of the moon phases comprising an upper face having the color of the moon and at least a circle (14B) having the color of the sky, this circle (14B) being progressively visible through the moon window (13A), of a diameter corresponding to the one of the circle (14B), of the upper member (13) said of the moon the visible face of which has the color of the sky, in order to show the visible shape representing the moon Figure in function of the correct moon day, the full moon being successively visible after each period corresponding to the moon month, where as the moon window (13A) in which appears the moon Figure, displaces itself at a synchronized speed in function of the mean moon day, in order to permit the determination of the position of the moon in the sky as well as the time of its passage at the meridian of a given location.

2. Time piece according to claim 1, characterized by the fact that it comprises a horizon display (17) visible in the moon window (13A) when the moon Figure passes below the horizon line (19, 20) so as to modify the outlook of the colored zone.

3. Time piece according to claim 1, characterized by the fact that the display members (13, 14) pivote coaxially to the hands.

4. Time piece according to claim 1, characterized by the fact that the two display members (13, 14) are formed of crowns having an inside toothing pivoting around a supporting core and are each driven by a pinion (6, 7) fast with the hour wheel (5).

5. Time piece according to claim 4, characterized by the fact that the display members (13, 14) are excentered with respect to the hands.

6. Time piece according to claim 4, characterized by the fact that the correction and adjusting function is made by the time setting rod, in time setting position, the two display members (13, 14) being simultaneously driven together with the hands (4A, 4B, 4C) when they turn in the positive direction, whereas only the upper display member (13) revolves negatively with the hands (4A, 4B, 4C) when they turn in the negative direction, the lower display member (14) standing still to permit the setting of the phase of the moon.

## Patentansprüche

1. Uhr mit einer Unruhe und einer Mondphasenanzeige, die ein Anzeigeelement aufweist, das eine Öffnung enthält, hinter der sich eine Scheibe bewegt, die mit mindestens einem Mondkreis versehen ist und derart in Drehung versetzt wird, daß der Vollmond nacheinander jeweils nach jeder einem Mondmonat entsprechenden Periode erscheint, gekennzeichnet durch zwei zueinander konzentrische Anzeigeelemente, die übereinander angeordnet und sich zueinander parallel bewegend sind, durch Mittel (5, 6, 10; 5, 7, 11) zum gleichzeitigen Antreiben der beiden Anzeigeelemente (13, 14) in Drehrichtung und relativ zueinander, derart, daß das untere Element, welches das Mondphasenelement darstellt und eine obere Fläche in Farbe des Mondes hat und mindestens einen Kreis (14B), der die Farbe des Himmels hat, wobei dieser Kreis (14B) immer weiter durch die Mondöffnung (13A) sichtbar wird, wobei diese Öffnung einen Durchmesser hat, der dem des Kreises (14B) entspricht und zum oberen Organ (13) gehört, das Mondelement genannt ist und dessen sichtbare Fläche in der Farbe des Himmels gehalten ist, um die sichtbare Form zu zeichnen, die den Mond in Abhängigkeit von dem Mondtag abzubilden, wobei der Vollmond jeweils nach entsprechenden Mondperioden erscheint, während die Mondöffnung (13A), in der die Abbildung des Mondes erscheint, sich mit einer Geschwindigkeit bewegt, die in Abhängigkeit von der Dauer eines mittleren Mondtages synchronisiert ist, um die Position des Mondes im Himmel sowie dessen Durchgang durch den Meridian eines bestimmten Ortes zu bestimmen.

2. Uhr nach Anspruch 1, dadurch gekennzeichnet, daß sie einen Horizontanzeiger (17) aufweist, der in der Mondöffnung (13A) erscheint, wenn die Mondabbildung unter die Horizontlinie (19, 20) sinkt, um das Aussehen des farbigen Bereichs zu verändern.

3. Uhr nach Anspruch 1, dadurch gekennzeichnet, daß die Anzeigeorgane (13, 14) sich koaxial mit den Zeigern drehen.

4. Uhr nach Anspruch 1, dadurch gekennzeichnet, daß die beiden Anzeigeorgane (13, 14) aus Kronen mit Innenzahnkränzen bestehen, sich um einen Trägerstein drehen und jeweils von einem mit dem Stundenrad (5) fest verbundenen Trieb (6, 7) angetrieben werden.

5. Uhr nach Anspruch 4, dadurch gekennzeichnet, daß die Anzeigeorgane (13, 14) gegenüber den Zeigern exzentrisch angeordnet sind.

6. Uhr nach Anspruch 4, dadurch gekennzeichnet, daß die Korrektur und die Einstellung über die Zeit-Einstellspindel in der Stellung zum Einstellen der Zeit erfolgt, wobei die beiden Anzeigeelemente (13, 14) gleichzeitig mit den Zeigern (4A, 4B, 4C) angetrieben werden, während diese sich im positiven Umlaufsinn drehen, wohingegen sich das obere Anzeigeorgan (13) im negativen Umlaufsinn mit den Zeigern (4A, 4B, 4C) dreht, wenn diese sich in negativem Umlaufsinn drehen, wobei das untere Anzeigeelement (14) stehenbleibt, um das Einstellen der Mondphase zu ermöglichen.
